# EUROPÄISCHE PATENTSCHRIFT

(11) **EP 0 477 721 B1**
(45) Veröffentlichungstag und Bekanntmachung des Hinweises auf die Patenterteilung: **03.01.1996**
(21) Anmeldenummer: 91115705.5
(22) Anmeldetag: 16.09.1991
(51) Int. Cl.: E04F 19/02, E04B 9/30

(54) **Abgehängte Kassettendecke**
Suspended coffered ceiling
Plafond suspendu à caissons

(30) Priorität: 23.09.1990 DE 4030117
(43) Veröffentlichungstag der Anmeldung: 01.04.1992
(73) Patentinhaber: NMC S.A., B-4700 Eupen (BE)
(72) Erfinder: Strasser, Jean Paul, W-5100 Aachen (DE)
(74) Vertreter: Steffens, Joachim, Dr.

(56) Entgegenhaltungen:
- DE-A- 2 619 058
- FR-A- 1 257 705
- US-A- 3 707 061
- US-A- 4 150 517

## Beschreibung

Die vorliegende Erfindung betrifft eine abgehängte Kassettendecke, d.h. eine abgehängte Decke, bei der zumindest ein Teil der Deckenplatten durch mit Deckplatten versehene Zierrahmen ersetzt sind, und die im Eckbereich zwischen Wand und abgehängter Decke Zierleisten aufweisen.

Aus der DE-PS 194 779, der US-PS 3 707 061 und der US-PS 4 150 517 sind derartige Zierleisten für die Abdeckung des Eckbereiches zwischen Wand und Decke, die von speziellen Befestigungseinrichtungen getragen werden, bekannt.

In den beiden US-PS 3 546 842 und 4 189 888 sind abgehängte Deckensysteme beschrieben, wobei gemäß der US-PS 4 189 888 auch Zierleisten zur Abdeckung des Eckbereiches zwischen Wand und abgehängter Decke dienen. Bei der abgehängten Decke gemäß der US-PS 3 546 842 wird ein Teil der viereckigen Deckenplatten mittels zusätzlich eingesetzter viereckiger Tragerahmen auf verschiedenen Höhenniveaus verlegt, um bei großen Deckenflächen eine optisch bessere Gestaltung zu erzeugen.

Die bekannten abgehängten Kassettendecken weisen den Nachteil auf, daß die einzelnen Kassetten nicht aus Profilleisten aufgebaut sind, insbesondere nicht aus solchen Profilleisten, die auch zur Abdeckung des Stoßbereiches zwischen Wand und Decke geeignet sind und damit als Randleisten einer abgehängten Kassettendecke dienen können.

Der vorliegenden Erfindung liegt daher die Aufgabe zugrunde, ein System zu entwickeln, bei dem sowohl die Profilierung der Rahmenteile als auch die Profilierung der Zierleisten, die zur Abdeckung des Eckbereiches zwischen Wand und abgehängter Decke dienen, gleich sind und die Zierleisten gleichzeitig als Träger für die Deckenplatten dienen, die an der Wand angrenzen.

Gelöst wird diese Aufgabe dadurch, daß gleiche Profilleisten aus Schaumkunststoff sowohl zur Herstellung der Kassettenrahmen als auch für die für den Eckbereich zwischen Wand und abgehängter Decke vorgesehenen Zierleisten dienen, wobei die als Zierleisten dienenden Profilleisten 2 so ausgebildet sind, daß sie in einfacher Weise an der Wand mittels verdeckter Beschläge (Befestigungseinrichtungen) getragen werden.

Bei einer vorteilhaften Ausführung nach der Erfindung weist die Profilleiste an ihrer Rückseite ein dem Beschlag angepaßtes Halterungsprofil auf. Dabei kann das Halterungsprofil wenigstens eine Ausnehmung aufweisen, in die ein Vorsprung an dem Beschlag kraftschlüssig eingreift.

Vorteilhafterweise wird dabei die Ausnehmumg von einer Nut gebildet. Das Halterungsprofil an der Rückseite der Profilleiste kann auch aus einer ersten Längsnut nahe der oberen rückseitigen Kante der Profilleiste und einer parallelen zweiten Längsnut nahe der unteren rückwärigen Kante der Profilleiste gebildet sein, wobei sich beide Nuten über die gesamte Länge der Profilleiste erstrecken, und wobei der Beschlag an seinem oberen und unteren Ende je einen zungenartigen Vorsprung aufweist, der in die Nuten eingreift. Es kann weiterhin von Vorteil sein, das Halterungsprofil der Profilleiste aus zwei keilförmigen Einschnitten zu bilden, die zwischen sich einen schwalbenschwanzförmigen Profilabschnitt begrenzen, der in einen Freiraum des Beschlages zwischen zwei lippenartigen Vorsprüngen des Beschlages eingreift, die federelastisch ausgebildet sind.

Eine rasche und leichte Montage einer erfindungsgemäß verwendeten Profilleiste ist besonders dann gegeben, wenn das Halterungsprofil der Profilleiste mit dem Beschlag eine Schnapp- oder Klemmverbindung bildet.

Bei einer weiteren vorteilhaften Ausführung nach der Erfindung ist an der Rückseite der Profilleiste wenigstens ein Gegenbeschlag angebracht, der mit dem Beschlag im Stoßbereich zwischen Wand und Decke bzw. Wand und Fußboden eine Schnapp- oder Klemmverbindung bildet. Dabei kann der Gegenbeschlag an der Rückseite der Profilleiste angeschraubt oder angestiftet sein.

Es ist auch von Vorteil, wenn der Gegenbeschlag aus einer Grundplatte besteht, die an der Rückseite der Profilleiste befestigt ist und einen schwertförmigen Vorsprung mit einem federelastischen Einschnitt aufweist, der mit einem Vorsprung des Beschlages eine Klemmverbindung bildet. Weiterhin kann es von Vorteil sein, wenn der Beschlag als Winkelleiste ausgebildet ist, deren einer Leistenteil an der Wand befestigt ist und deren anderer von der Wand frei in den Raum ragender Leistenteil in den Einschnitt des schwertförmigen Vorsprunges am Gegenbeschlag kraftschlüssig eingreift.

Die Profilleiste und/oder der Beschlag bilden auch die Auflagefläche für die abgehängte Deckenverschalung. Hierbei bildet die Profilleiste die äußere Randleiste einer Kassettendecke, die sich auf der Randleiste abstützt.

Die Beschläge zur Halterung der erfindungsgemäß verwendeten Profilleisten im Stoßbereich zwischen Wand und Decke sowie die Beschläge zum Zusammenbau der erfindungsgemäßen Kassettenrahmen aus den Profilleisten können aus Metall oder Kunststoff bestehen. Vorzugsweise bestehen die Beschläge aus einem federnden entsprechend abgewinkelten Metallblech oder aus einem extrudierten federelastischen Kunststoffprofil, vorzugsweise aus Polyvinylchlorid. Bei diesen erfindungsgemäß bevorzugten federnden Ausführungsformen der Beschläge erreicht man unter anderem, daß die Profilleisten durch den durch Federkraft bedingten Klemmeffekt einen festen Sitz auf dem Beschlag erhalten und gegebenenfalls gegen die Decke gedrückt werden, wodurch Unebenheiten im Deckenverlauf augeglichen werden können.

Die Profilleiste aus Schaumstoff dient erfindungsgemäß auch zur Verzierung der abgehängten Decke, indem mehrere gleichartige Profilleisten rahmenartig zu einer einzelnen Kassette als Bauteil einer Kassettendecke zusammengesetzt sind und außenseitig an jeweils zwei aneinanderstoßenden Profilleisten zur Bildung einer einzelnen Kassette ein Eckbeschlag angreift. Der Eckbeschlag kann als Winkelbeschlag oder als Federspange ausgebildet sein, wobei der Eckbeschlag in zur fertigen Kassette außenseitige Ausnehmungen der aneinanderstoßenden Profilleisten eingreift.

Die Erfindung wird nachfolgend in Ausführungsbeispielen beschrieben, die in den Figuren schematisch dargestellt sind. Dabei sind gleiche oder gleichartige Einzelteile bzw. Bereiche mit den gleichen Bezugszeichen versehen. Es zeigen:
- Figur 1: eine perspektivische Darstellung einer ersten Ausführungsform einer erfindungsgemäß verwendeten Profilleiste mit dem Beschlag zur Befestigung im Stoßbereich zwischen Wand und Decke eines Raumes;
- Figur 2: eine perspektivische Darstellung einer zweiten Ausführungsform einer erfindungsgemäß verwendeten Profilleiste vor ihrer Montage an einem einteiligen Beschlag;
- Figur 3: einen Querschnitt durch die Profilleiste nach Fig. 2 als Randleiste einer abgehängten Decke;
- Figur 4: eine perspektivische Darstellung eines Beschlages nach Fig. 2 in Verbindung mit einem Winkelbeschlag zur Halterung der Profilleiste nach Fig. 2;
- Figur 5: eine perspektivische Darstellung einer dritten Ausführungsform einer erfindungsgemäß verwendeten Profilleiste als Randleiste einer abgehängten Decke vor der Montage der Profilleiste an einem Beschlag;
- Figur 6: einen Querschnitt durch die montierte Profilleiste nach Fig. 5;
- Figur 7: eine perspektivische Ansicht zweier Profilleistenabschnitte zur Bildung einer erfindungsgemäßen Kassette für eine Kassettendecke in einer ersten Ausführungsform;
- Figur 8: eine perspektivische Darstellung eines Eckbeschlages für die Eckverbindung der Profilleisten;
- Figur 9: eine perspektivische Darstellung zweier eine Ecke einer weiteren erfindungsgemäßen Kassette bildenden Profilleisten vor ihrer Montage mit dem zugehörigen Eckbeschlag;
- Figur 10: die Profilleisten nach Fig. 9 nach ihrer Montage;
- Figur 11: eine perspektivische Darstellung zweier eine Ecke einer noch weiteren erfindungsgemäßen Kassette bildenden Profilleiste vor ihrer Montage mit dem zugehörigen Kassettenbeschlag;
- Figur 12: die Profilleiste nach Fig. 11 nach ihrer Montage;
- Figur 13: einen Querschnitt durch eine Decke und einen Wandabschnitt mit einer erfindungsgemäßen Profilleiste und eine anschließende erfindungsgemäße Kassettendecke;
- Figur 14: eine perspektivische Darstellung von vier, eine erfindungsgemäße Kassette bildenden Profilleisten vor ihrer Montage; und
- Figur 15: die teilweise montierten Profilleisten nach Fig. 14 mit den zugehörigen Eckbeschlägen vor ihrer Montage.

In Fig. 1 ist die erfindungsgemäße Profilleiste mit 2 bezeichnet, die von dem Beschlag 1 gehalten ist, der im Stoßbereich zwischen einer senkrechten Wand und einer waagerechten Decke mittels Nägeln, Schrauben oder anderen Befestigungsmitteln gehalten ist, von denen in Fig. 1 nur ein Schraubenkopf sichtbar ist.

Die Profilleiste besitzt an ihrer Vorderseite ein Zierprofil 5 in einer beispielsweisen Gestaltung. An der Rückseite 6 weist die Profilleiste ein Halterungsprofil auf, das im Beipspielsfalle aus zwei parallelen Längsnuten 7 und 8 besteht, in die Zungen 9 und 10 des Beschlages 1 eingreifen.

In Fig. 1 weist die obere Leiste 10 beidseitig ein glattes Profil auf, das in die Längsnut 8 kraftschlüssig eingreift, wozu die Weite und Tiefe der Längsnut 8 zur Breite und Stärke der Zunge 10 besonders angepaßt ist.

Die untere Leiste 9 weist ein im Querschnitt tannenbaum- bzw. fischgrätenartiges Profil auf, wobei die untereinanderliegenden Schrägflächen sich aus einer Ausgangsstellung elastisch nach innen drücken lassen. Das tannenbaumartige Profil der Leiste 9 greift unter Vorspannung in die Nut 7 der Profilleiste 5 ein, deren Weite etwas kleiner ist, als die Weite des tannenbaumartigen Profils in seiner unverspannten Ausgangsstellung.

Dem Fachmann ist klar, daß beide Leisten 9 und 10 ein tannenbaumartiges Profil aufweisen können, oder beide Leisten 9 und 10 weisen ein glattes Profil auf. Die Erfindung ist nicht auf das Ausführungsbeispiel beschränkt, an dem lediglich zwei mögliche Zungentypen gezeigt sind, die in die Längsnuten 7 und 8 der Profilleiste eingreifen, um sie zu tragen. Dem Fachmann ist weiterhin klar, daß gegebenenfalls bereits eine Zunge an dem Beschlag 1 zur Halterung einer Profilleiste 2 ausreicht, die in eine angepaßte Nut der Profilleiste 2 eingreift.

Vorteilhafterweise weist das rückwärtige Halterungsprofil der Profilleiste 2 durchgehende Längsnuten 7 und 8 auf.

Fig. 2 zeigt eine weitere erfindungsgemäße Profilleiste 2 in perspektivischer Darstellung in Rückenansicht. Die Rückseite 6 der Profilleiste 2 besitzt eine flache Längsnut 11, in die die Grundplatte 12 eines oder mehrerer Beschläge 13 eingreift, welche mittels Schrauben 14 oder 14' an der Profilleiste 2 gehalten werden, die durch Löcher in der Grundplatte der Beschläge greifen. Von der Grundplatte 12 ragt frei nach außen ein Schwert 16 mit einem federelastischen Einschnitt 17, in den ein von der Wand vorspringendes Leistenteil 18 eines als Winkelleiste ausgebildeten Beschlag 1 eingreift, dessen anderer parallel zur Wand verlaufender Leistenteil 19 mittels Nägeln oder Schrauben an der Wand gehalten ist. Die Stärke des vorspringenden Leistenteiles 18 ist so gewählt, daß sie unter Klemmspannung in den Schlitz 17 des Gegenbeschlages 13 eingreift, um die Profilleiste 2 an der Wand in vorbestimmter Lage zu halten. Das Leistenteil 18 weist dabei vorteilhafterweise an seinem vorderen Rand 18' eine Verdickung auf, die in die Erweiterung 17' des Spaltes 17 an dessen hinteren Ende einschnappt, wobei sich dann die Profilleiste 2 in der gewünschten Lage an der Wand befindet.

In Fig. 3 ist im Querschnitt eine abgehängte Decke 20 angedeutet, bei der die abschließende Randleiste von der Profilleiste 1 gebildet ist, die einen waagerechten Deckenabschnitt 21 trägt, der in bekannter Weise mittels einer Hängevorrichtung 22 an der eigentlichen Decke angehängt ist. In Fig. 5 ist der Gegenbeschlag 13 am Beschlag 1 losgelöst von der Profilleiste 2 dargestellt.

Fig. 4 zeigt in vergrößerter Darstellung den Gegenbeschlag 13 in der Klemmstellung am Beschlag 1. Durch die Grundplatte 12 des Gegenbeschlages 13 ragen Befestigungsmittel 14 mit einer tannenbaumartigen Struktur, die in die Profilleiste hineingedrückt werden, um sie fest mit dem Gegenbeschlag 13 zu verbinden, der seinerseits auf das Leistenteil 18 des Beschlages aufgeschoben wird.

Fig. 5 weist eine weitere erfindungsgemäß verwendete Profilleiste 2 auf, die an der Rückseite Einschnitte 25, 26 besitzt, welche ein schwalbenschwanzförmiges Profilmittelteil 27 an der Rückseite der Profilleiste begrenzen. Dieses schwalbenschwanzförmige Profilmittelteil 27 greift in den freien Raum eines Beschlages 1' ein, der an seinen oberen und unteren Enden Zungen 23 und 24 aufweist, die in die Einschnitte 25 und 26 einrasten, um die Profilleiste an dem Beschlag zu halten. Die Zungen 25 und 26 müssen elastisch ausgebildet sein, so daß zwischen dem Beschlag 1' und der Profilleiste 2 eine Schnappverbindung erzielbar ist. Zur Halterung einer langen Profilleiste 2 sind entsprechend viele Beschläge 1' vorhanden. Der oder die Beschläge 1' sind derart in Abstand von der Decke angebracht, daß ein Deckenteil 21 einer abgehängten Decke auf dem oberen Rand der Profilleiste 2 ruhen kann, die damit eine Randleiste einer abgehängten Kassettendecke bildet.

Fig. 6 zeigt einen Querschnitt durch die von dem Beschlag 1' gehaltene Profilleiste 2 nach Fig. 5 mit dem Deckenteil 21, das hier auf dem oberen Rand der Profilleiste 2 und zugleich auf dem flachen oberen Ende des Beschlages 1' ruht, von dem, wie gesagt, mehrere in einer fluchtenden Reihe angeordnet sind.

Die Fig. 7 bis 12 zeigen Ausführungsbeispiele zum Aufbau einer Kassette als Bauteil für eine abgehängte Kassettendecke.

Fig. 7 zeigt zwei auf Gehrung geschnittene Profilleistenabschnitte 28 und 29 einer Kassettenecke.

Fig. 8 zeigt einen Winkelbeschlag 30 zum Zusammenhalten der Kassettendecke nach Fig. 7. Der Winkelbeschlag besitzt Löcher 31, 32, durch die Dübel 33, 34 oder Schrauben 34' greifen. Der Winkelbeschlag kommt in Nuten 28', 29' im Außenprofil der Profilleisten 28 und 29 zu ruhen. Die Dübel bzw. Schrauben 33, 34 oder 34' greifen zwecks Zusammenhalt der beiden Profilleisten 28, 29 in vorbereitete Löcher 31, 32 ein.

Fig. 9 und 10 zeigen zwei weitere auf Gehrung geschnittene Profilleisten 28, 29, die zur Bildung eines Kassettenrahmens an ihren Ecken mittels Zapfen 35, 36 zusammengefügt werden, die hierzu in Löcher 37, 38 an den Stirnflächen der Profilleisten 28, 29 eingreifen.

Die Profilleisten 28, 29 besitzen außenseitig nahe der von ihr gebildeten Ecke zwei Vertiefungen 39, 40, in die die Schenkel einer Federspange 41 einschnappen, um dadurch eine schnelle und sichere Eckverbindung zu erhalten.

Fig. 11 und 12 zeigen zwei weitere Profilleisten 28, 29, ähnlich der nach Fig. 11 im montagebereiten und im montierten Zustand. Der Unterschied zu Fig. 11 besteht darin, daß sich außenseitig an den Profilleisten 28, 29 runde Ausnehmungen 39′, 40′ befinden, in die die Federspange 41 mit ihren beiden Federarmen einschnappt, um die Eckverbindung zu erhalten.

Fig. 13 zeigt einen Schnitt durch eine Decke 42 und eine Wand 43. An der Decke 42 ist eine erfindungsgemäße Kassettendecke auf herkömmliche Weise aufgehängt. Die Kassettendecke schließt über eine separate Deckplatte 21 mittels der erfindungsgemäßen Profilleiste 2 und entsprechenden Beschlägen an die Wand 43 an.

Fig. 14 und 15 zeigen einen erfindungsgemäßen Kassettenrahmen für eine solche Kassettendecke, der hier aus vier auf Gehrung geschnittenen Profilleisten 28, 28, 29, 29 besteht (Fig. 14), die zu einem Kassettenrahmen zusammengesetzt sind (Fig. 15). Der Kassettenrahmen wird durch Beschläge 30 mit Schrauben 34′ an den äußeren Ecken zusammengehalten, wie vorstehend anhand der Fig. 7 und 8 beschrieben wurde. Der offene Kassettenrahmen wird durch eine Deckplatte 21 abgedeckt. Die fertigen einzelnen Kassetten kommen auf mit Befestigungseinrichtungen versehenen Schienen 22 zu ruhen, die ein Traggitter bilden, das an der Decke gehalten ist, um so die abgehängte Kassettendecke zu bilden. Derart abgehängte Decken sind an sich bekannt.

Die Erfindung ist nicht auf die aufgezeigten Ausführungsbespiele beschränkt. Dem Fachmann bieten sich eine Vielzahl von Varianten ohne weiteres an, die im Rahmen der Erfindung liegen.

## Patentansprüche

1. Abgehängte Kassettendecke, dadurch gekennzeichnet, daß zu ihrer Herstellung eine aus Schaumkunststoff bestehende Profilleiste (2) verwendet wird und zwar in identischer Form
(a) als Teil (28,29) des Kassettenrahmens und
(b) als Träger für die Randelemente (21) der abgehängten Kassettendecke, wobei die als Träger dienende Profilleiste (2) gleichzeitig zur Abdeckung des Stoßbereiches zwischen Wand und abgehängter Kassettendecke dient und von mindestens einem verdeckten Beschlag (1) getragen wird, der im Stoßbereich (4) zwischen Wand und Decke befestigt ist.

2. Abgehängte Kassettendecke nach Anspruch 1, dadurch gekennzeichnet, daß die Teile (28,29) des Kassettenrahmens an ihren Ecken durch Winkelbeschläge (30) oder Federspangen (41) zusammengehalten werden.

3. Abgehängte Kassettendecke nach Anspruch 1, dadurch gekennzeichnet, daß der obere Rand (2') der Profilleiste (2) und/oder des Beschlages (1) eine Auflagefläche für eine Deckenverschalung (21) bildet.

4. Abgehängte Kassettendecke nach Anspruch 1, dadurch gekennzeichnet, daß die Profilleiste (2) auf ihrer Rückseite (6) ein dem Beschlag (1) angepaßtes Halterungsprofil (7,8) aufweist.

5. Abgehängte Kassettendecke nach Anspruch 4, dadurch gekennzeichnet, daß das Halterungsprofil (7,8) aus einer ersten Längsnut (8) nahe der oberen rückwärtigen Kante der Profilleiste (2) und einer parallelen zweiten Längsnut (7) nahe der unteren rückwärtigen Kante der Profilleiste (2) gebildet ist, wobei sich beide Nuten über die gesamte Länge der Profilleiste (2) erstrecken, und daß der Beschlag (1) an seinem oberen und unteren Ende je einen zungenartigen Vorsprung (9,10) aufweist, die in die Nuten (7,8) eingreifen.

6. Abgehängte Kassettendecke nach Anspruch 4, dadurch gekennzeichnet, daß das Halterungsprofil (7,8) aus zwei keilförmigen Einschnitten (25,26) besteht, die zwischen sich einen schwalbenschwanzförmigen Profilabschnitt (27) begrenzen, der in einen Freiraum des Beschlages (1) zwischen zwei lippenartigen Vorsprüngen (23,24) des Beschlages (1) eingreift.

7. Abgehängte Kassettendecke nach einem oder mehreren der vorstehenden Ansprüche, dadurch gekennzeichnet, daß das Halterungsprofil (7,8; 25,26) der Profilleiste 2 mit dem Beschlag (1) eine Schnapp- oder Klemmverbindung bildet.

8. Abgehängte Kassettendecke nach Anspruch 1, dadurch gekennzeichnet, daß an der Rückseite (6) der Profilleiste (2) wenigstens ein Gegenbeschlag (13) angebracht ist, der mit dem Beschlag (1) im Stoßbereich zwischen Wand und Decke eine Schnapp- oder Klemmverbindung bildet.

9. Abgehängte Kassettendecke nach Anspruch 8, dadurch gekennzeichnet, daß der Gegenbeschlag (13) aus einer Grundplatte (12) besteht, die an der Rückseite (6) der Profilleiste (2) befestigt ist und einen schwertförmigen Vorsprung (16) mit einem federelastischen Einschnitt (17) aufweist, der mit einem Teil des Beschlages (1) eine Klemmverbindung bildet, und der Beschlag (1) als Winkelleiste ausgebildet ist, dessen einer Leistenteil (19) an der Wand befestigt ist und dessen anderer, von der Wand frei in den Raum ragende Leistenteil (18) in den Einschnitt (17) des Vorsprunges (16) am Gegenbeschlag (13) eingreift.

10. Abgehängte Kassettendecke nach Anspruch 1, dadurch gekennzeichnet, daß der Beschlag (1) aus einem federnden Metallblech oder aus einem extrudierten federelastischen Kunststoffprofil, vorzugsweise aus einem Polyvinylchlorid, besteht.

## Claims

1. Suspended coffered ceiling wherein an identical type of moulding (2) consisting of synthetic resin foam is used for preparation said suspended coffered ceiling
(a) as part (28, 29) of the coffer frame,
(b) as a bearer ledge for the edge elements (21) of the suspended ceiling, whereby the moulding (2) used as bearer ledge simultaneously acts as a cover over the angle between the wall and the suspended coffered ceiling and is supported by at least one fitting (1) which is secured in the angle zone (4) between the wall and the ceiling.

2. Suspended coffered ceiling according to claim 1, wherein the parts (28, 29) of the coffer frames are held together at their angles by angel fittings (30) or resilient staples (41).

3. Suspended coffered ceiling according to claim 1 wherein the upper edge (2') of the moulding (2) and/or of the fitting (1) constitutes a support surface for an element (21).

4. Suspended coffered ceiling according to claim 1 wherein the backside (6) of the moulding (2) has a retainer profile (7,8) adapted to the fitting (1).

5. Suspended coffered ceiling according to claim 4 wherein the retainer profile (7,8) is constituted by a first longitudinal groove (8) adjacent to the upper backside of the moulding (2) and a parallel second longitudinal groove (7) adjacent to the lower backside of the moulding (2), the two grooves extending along the full length of the moulding (2) and in said grooves (7,8) the tongue-shaped supporting parts (9,10) at the upper and lower end of the fitting (1) are located.

6. Suspended coffered ceiling according to claim 4 wherein the retainer profile (7,8) consists of two wedge-line notches (25,26), same defining a dovetail profile section (27) between them which fits into the fitting (1) between two supporting parts (23,24) of the fitting (1).

7. Suspended coffered ceiling according to claim 5 wherein the retainer profile (7,8; 25,26) of the moulding (2) constitutes a snap-connection or a clamping connection with the fitting (1).

8. Suspended coffered ceiling according to claim 1 wherein at least one additional fitting (13) is arranged on the backside (6) of the moulding (2) and said fitting (13) constitutes a snap-connection or a clamping connection with the fitting (1) in the angle zone between the wall and the ceiling.

9. Suspended coffered ceiling according to claim 8 wherein the additional fitting (13) consists of a base plate (12), which is secured to the backside (6) of the moulding (2) and has a dagger-like supporting part (16) with a resiliently elastic notch (17) which with a part of the fitting (1) constitutes a clamping connection and the fitting (1) is in the form of an angle moulding whose moulding part (19) is secured to the wall and whose moulding part (18), which extends freely from the wall into the room, fits into the notch (17) in the supporting part (16) of the additional fitting (13).

10. Suspended coffered ceiling according to claim 1 wherein the fitting (1) consists of resilient sheet metal or of an extruded resiliently elastic synthetic resin section and more particularly of polyvinylchloride.

## Revendications

1. Plafond suspendu à caissons, caractérisé en ce que l'on utilise pour sa fabrication un procédé en mousse de plastique (2) et en fait dans une forme identique :
(a) comme partie (28, 29) du cadre des caissons et,
(b) comme support pour les éléments de bordure (21) du plafond suspendu à caissons, le profilé (2) qui sert de support servant en même temps à recouvrir la zone de jonction entre les murs et le plafond suspendu à caissons et étant supporté par au moins une garniture cachée (1) qui est fixée dans la zone de jonction (4) entre les murs et le plafond.

2. Plafond suspendu à caissons selon la revendication 1, caractérisé en ce que les parties (28, 29) du carré des caissons sont maintenues ensemble dans leurs angles par des garnitures d'angle (30) ou des agrafes élastiques (41).

3. Plafond suspendu à caissons selon la revendication 1, caractérisé en ce que le bord supérieur (2') du profilé (2) et/ou de la garniture (1) forme une surface d'appui pour un coffrage de plafond (21).

4. Plafond suspendu à caissons selon la revendication 1, caractérisé en ce que le profilé (2) présente sur sa face arrière (6) un profil de fixation (7, 8) adapté à la garniture (1).

5. Plafond suspendu à caissons selon la revendication 4, caractérisé en ce que le profilé de fixation (7, 8) est formé d'une première rainure longitudinale (8) à proximité du bord supérieur arrière du profilé (2) et d'une seconde rainure longitudinale parallèle (7) à proximité du bord inférieur arrière du profilé (2), les deux rainures s'étendant sur toute la longueur du profilé (2) et en ce que la garniture (1) présente à son extrémité supérieure et à son extrémité inférieure respectivement une saillie en forme de languette (9, 10), qui vient en prise dans les rainures (7, 8).

6. Plafond suspendu à caissons selon la revendication 4, caractérisé en ce que le profilé de fixation (7, 8) consiste en deux entailles en forme de coin (25, 26), qui délimitent entre elles une section profilée en forme de queue d'aronde (27), qui vient en prise dans un espace libre de la garniture (1) entre deux saillies en forme de lèvres (23, 24) de la garniture (1).

7. Plafond suspendu à caisson, selon une ou plusieurs des revendications précédentes, caractérisé en ce que le profil de fixation (7, 8 ; 25, 26) du profilé (2) forme avec la garniture (1) une liaison à encliquetage ou à pince.

8. Plafond suspendu à caissons selon la revendication 1, caractérisé en ce que l'on met sur la face arrière (6) du profilé (2) au moins une contregarniture (13), qui forme avec la garniture (1) dans la zone de jonction entre les murs et le plafond une liaison à encliquetage ou àpince.

9. Plafond suspendu à caissons selon la revendication 8, caractérisé en ce que la contregarniture (13) consiste en une plaque de base (12) qui est fixée sur la face arrière (6) du profilé (2) et présente une saillie ensiforme (16) avec une entaille élastique faisant ressort (17), qui forme avec une partie de la garniture (1) une liaison à pince et en ce que la garniture (1) est constituée comme une cornière dont une aile (19) est fixée au mur et dont l'autre aile (18) fait saillie en s'écartant du mur et vient en prise dans l'entaille (17) de la saillie (16) sur la contregarniture (13).

10. Plafond suspendu à caissons selon la revendication 1, caractérisé en ce que la garniture (1) consiste en une tôle métallique faisant ressort ou en un profilé en matière plastique extrudé élastique faisant ressort, de préférence en un chlorure de polyvinyle.
